# EUROPÄISCHE PATENTSCHRIFT

(11) **EP 1 050 473 B1**
(45) Veröffentlichungstag und Bekanntmachung des Hinweises auf die Patenterteilung: **31.03.2004**
(21) Anmeldenummer: 00109402.8
(22) Anmeldetag: 03.05.2000
(51) Int. Cl.: B65D 1/32

(54) **Vorrichtung zum Auftragen viskoser Medien**
Device for applying viscous media
Dispositif pour appliquer un fluide visqueux

(30) Priorität: 05.05.1999 DE 19920624
(43) Veröffentlichungstag der Anmeldung: 08.11.2000
(73) Patentinhaber: Tesa AG, 20253 Hamburg (DE)
(72) Erfinder: Stuhr, Heiko, 21435 Stelle (DE)

(56) Entgegenhaltungen:
- EP-A- 0 155 350
- DE-U- 29 701 120

## Beschreibung

Die Erfindung betrifft eine Vorrichtung zum Auftragen viskoser Medien, bestehend aus einem eine viskose Flüssigkeit, insbesondere Flüssigklebstoff, enthaltenden Kunststoffbehältnis und einem an diesem Kunststoffbehältnis befestigten Auftragselement, dem die Flüssigkeit aus dem Kunststoffbehältnis zuführbar ist.

Vorrichtungen zum Auftragen flüssiger Medien insbesondere auf die Haut sind im Stand der Technik bekannt.

So wird in der EP 0 155 350 A2 eine Auftragsvorrichtung zum Auftragen flüssiger Medien auf die Haut offenbart, die aus einem die Flüssigkeit. enthaltenden Behälter sowie einem porösen Kopf besteht, der mittels eines flexiblen Verbindungselements auf dem Behälter in Position gehalten wird. Durch Druck auf den Kopf wird dieser vertikal nach unten in den Behälter gedrückt, wobei der sich daraus ergebende Druckanstieg im Behälter genutzt wird, um die Flüssigkeit aus dem Behälter in den Kopf zu pressen. Die Flüssigkeit dringt durch die Poren des Kopfes an die Kopfoberfläche und wird auf der Haut verteilt.

Die EP 0 374 339 A1 zeigt eine unter Druck stehende Dose, die einen Vorratsbehälter für Deodorantien oder vergleichbare Flüssigkeiten darstellt. Auf dem Ventil der Dose ist ein Schwamm angeordnet, der bei Betätigung des Ventils mit der aus der Dose dringenden Flüssigkeit beaufschlagt wird.

Der Schwamm ist auf einem zylindrisch geformten Träger aufgebracht, der gleichzeitig die Auslösung des Ventils ermöglichen kann. Weiterhin ist der Träger auf den Hals der Dose aufgepreßt.

Mit der DE 40 16 139 wird ein Flüssigkeits-Applikator für kosmetische Flüssigkeiten zur Verfügung gestellt, der einen Abgabekopf umfaßt, der seinerseits eine Haube aus einem porösen Material aufweist. Weiterhin ist ein Verschluß auf dem Hals eines Flakons Teil des Abgabekopfes, wobei der Flakon zumindest eine Öffnung enthält, welche den Flakon mit der Haube und einem Gehäuse verbindet. Das Gehäuse besitzt Stützelemente für die Haube und ist mit dem Verschluß mechanisch verbunden sowie manuell bewegbar.
Die Haube ist aus einem porösen unelastischen Material gefertigt.
Auch bei diesem Applikator erfolgt durch Druck auf den Abgabekopf die Öffnung eines Ventils, durch das die in dem Applikator befindliche Flüssigkeit in die poröse Haube gelangen kann.

Schließlich zeigt die EP 0 655 208 A1 eine Vorrichtung zum Auftragen einer Flüssigkeit auf die Haut, die aus einem Behälter für die auf eine zu behandelnde Fläche aufzutragende Flüssigkeit und einer Verteilerkappe besteht. Die Verteilerkappe ist mit dem genannten Behälter durch einen Sprühkopf verbunden. Die Verteilerkappe ist aus einem porösen Material, das für die Auftragung der Flüssigkeit durch einfaches Reiben der Außenfläche der Kappe auf der zu behandelnden Fläche geeignet ist. Bei dem Behälter handelt es sich um einen unter Druck stehenden Tank, der mit einem Sprühventil ausgestattet ist.
Die Verteilerkappe wird von einer Auflage gehalten, die Bestandteil des Sprühkopfs ist und mechanisch mit einem Ansatzstück verbunden ist, das mit dem genannten Ventil kooperieren kann, um dessen Öffnung durch die Einwirkung einer mechanischen Betätigung hervorzurufen, die auf die Verteilerkappe ausgeübt wird.
Bei Öffnung wird die aus dem Tank ausgestoßene Flüssigkeit durch das Ansatzstück zur Fläche der Verteilerkappe geleitet, die der Außenseite der Kappe gegenüberliegt. Der Sprühkopf, der ein in einem Stück geformtes Kunststoffteil darstellt, verfügt über eine Haltevorrichtung, mit deren Hilfe der genannte Kopf mit dem Tank zu einem Stück verbunden werden kann. Die Haltevorrichtung besteht aus einem unelastischen Mantel, der auf dem Tank durch Einrasten eines Einrastbereichs fixiert wird.

Erfindungswesentlich ist, daß ein elastisches Teil die genannte Haltevorrichtung und die Auflage der Verteilerkappe miteinander verbindet, wobei der unelastische Mantel neben seiner oberen Einfassung mit einer zylindrischen Wand verbunden ist, die eben dieses elastische Teil bildet.

Mit der EP 0 037 903 A1 wird ein Aufsatz für eine Aerosoldose bekannt, bei dem ein zylindrisches Halteelement auf diese Aerosoldose aufgesteckt und verkantet wird. Das Halteelement weist zentral eine Bohrung auf, in die ein Träger eingeführt wird, wobei letzterer durch einen Anschlag in der Bewegung begrenzt wird. Der Träger dient dazu, einen Schwamm oder eine Bürste aufzunehmen.

Dann wird in der US 5,230,579 ein weiterer Aufsatz für eine Aerosoldose offenbart. Der Sprühkopf des Aufsatzes weist einen aus einem festen porösen Material gebildeten Verteilerkopf auf, der darüber hinaus auch noch eine gewölbte Form hat. Als Material für den Verteilerkopf wird konkret Polyethylen angeführt.

Der Erfindung liegt die Aufgabe zugrunde, eine Vorrichtung zum Auftragen viskoser Medien zur Verfügung zu stellen, die für ein einfaches und anwenderfreundliches Auftragen der Medien sorgt, und die einen einfachen Aufbau zeigt.

Gelöst wird diese Aufgabe durch eine Vorrichtung, wie sie in den Ansprüchen näher gekennzeichnet ist. Vorteilhafte Weiterbildungen der Vorrichtung sind dabei Gegenstand der Unteransprüche.

Demgemäß wird erfindungsgemäß eine Vorrichtung zum Auftragen viskoser Medien vorgeschlagen, die aus einem eine viskose Flüssigkeit enthaltenden Kunststoffbehältnis besteht, wobei sich das Kunststoffbehältnis einseitig zu einer offenen Spitze verjüngt. In der Mantelfläche des Kunststoffbehältnisses ist ein flexibler Abschnitt vorhanden ist, der aus mehreren, übereinander angeordneten Falten aufgebaut ist. Vorteilhaft sind dabei 2 bis 7, insbesondere 5 übereinander angeordnete Falten in der Mantelfläche.

Die Spitze kann mit einer Kappe verschlossen werden, um ein Ausfließen des Inhalts zu verhindern.

Der Kopf kann aus einem Sinterwerkstoff bestehen, der durch Kompression von Kunststoffpartikeln oder einem offenzelligen Schaum hergestellt wird und eventuell von einem Gewebe überzogen ist.
Die Porosität des Werkstoffs, aus dem der Kopf besteht, liegt zwischen 10 µm und 500 µm, insbesondere zwischen 10 µm und 200 µm.

Die Wandstärke des Kunststoffbehältnisses beträgt weiter vorzugsweise 1 bis 4,5 mm.

An dem Kunststoffbehältnis können in einem Bereich zwischen den Falten und der Spitze Mulden eingearbeitet sein, die zur Aufnahme zweier Finger dienen. Auf diese Weise können durch Drücken des Daumens auf die untere Fläche des Behälters die Falten bequem zusammengepreßt werden, so daß sich im Inneren des Behälters ein Druck aufbaut, aufgrund dessen die viskose Flüssigkeit aus dem Behälter durch die Spitze gedrückt wird.

Der Kunststoffbehälter ist aus einem herkömmlichen Kunststoff gefertigt, zum Beispiel Polyethylen oder Polypropylen. Wichtig ist, daß der Kunststoff eine gewisse Flexibilität aufweist bei ausreichender Festigkeit.

Besonders bewährt sich das Kunststoffbehältnis in dem Fall, in dem es sich bei der zu verteilenden Flüssigkeit um einen Flüssigkleber handelt.

Die erfindungsgemäße Vorrichtung ist durch eine Vielzahl von Vorteilen gekennzeichnet.

Die in dem Behälter vorgesehenen Falten ermöglichen es, durch Druck auf den Boden desselben einen sehr genau einstellbaren Druck im Behälter zu erzeugen, so daß man die gewünschte Menge Flüssigkeit aus der Spitze exakt dosieren kann. Die Handhabbarkeit des Behältnisses ist somit gegenüber den bekannten flexiblen Flaschen, bei denen zur Erzeugung eines Drucks der Körper zusammengepreßt wird, verbessert.

Bei den bevorzugten Ausführungsformen des Behälters kommen weitere Vorzüge hinzu. Die zweite Öffnung ermöglicht in der Ausführungsform mit Sinterkopf eine flächenmäßige Verteilung der Flüssigkeit im Gegensatz zu der punktförmigen aus der Spitze. Die vorteilhaften "Fingermulden" erlauben darüber hinaus eine genaue Führung des gesamten Behältnisses während des Einsatzes.

Gerade bei der Verwendung von Flüssigklebstoff als Flüssigkeit erschließen sich dem Anwender alle Einsatzfelder für derartigen Klebstoff. Zum einen ist die punktgenaue Verklebung beispielsweise im Modellbau möglich, zum anderen die flächige, wie sie häufig bei der Verklebung von Papier auftritt.

Im folgenden soll anhand einer Figur eine bevorzugte Ausführungsform der erfindungsgemäßen Vorrichtung dargelegt werden, ohne in irgendeiner Form einschränkend wirken zu sollen.

Die Figur 1 zeigt eine besonders vorteilhafte Version der erfindungsgemäßen Vorrichtung.

Die Vorrichtung besteht aus einem die viskose Flüssigkeit enthaltenden Kunststoffbehältnis 1, das eine im wesentlichen zylindrische Grundform aufweist. Das Kunststoffbehältnis 1 verjüngt sich einseitig - und zur oberen Seite hin - zu einer offenen Spitze 2. Um ein Ausfließen des Inhalts zu vermeiden, ist die Spitze 2 durch eine Kappe 3, vorzugsweise eine geschraubte Kunststoffkappe, verschlossen.

In der Mantelfläche 11 des Kunststoffbehältnisses 1 ist ein flexibler Abschnitt 4 vorhanden, der aus mehreren, übereinander angeordneten Falten 41 aufgebaut ist, und zwar in diesem Falle aus insgesamt zwei Falten 41.

Zwischen den Falten 41 und der Spitze 2 sind Mulden 12 in den Behälter 1 eingearbeitet, die zur Aufnahme zweier Finger dienen. Auf diese Weise können durch Drücken des Daumens auf die untere Fläche des Behälters 1 die Falten 41 bequem zusammengepreßt werden, so daß sich im Inneren des Behälters 1 ein Druck aufbaut, aufgrund dessen die viskose Flüssigkeit aus dem Behälter 1 durch die Spitze 2 gedrückt wird.

An der der Spitze 2 gegenüber liegenden Fläche des Kunststoffbehältnisses 1 ist eine weitere Öffnung 5 vorhanden, die mit einem porösen Kopf 51 verschlossen ist. Der Kopf 51 ist in eine Haltevorrichtung 52 eingepaßt. Durch den porösen Kopf 51 kann die viskose Flüssigkeit aus dem Kunststoffbehältnis 1 austreten und des weiteren großflächig auf einem Untergrund verteilt werden. Insbesondere wenn es sich bei der Flüssigkeit um einen Flüssigklebstoff handelt, ist der großflächige Auftrag vorteilhaft, zum Beispiel beim Verkleben zweier Papiere aufeinander.

Auch die Öffnung 5 ist durch eine zweite Kappe 6 verschlossen, die vorzugsweise mittels Gewinde oder Preßsitz auf dem Behältnis 1 lösbar sitzt.

## Patentansprüche

1. Vorrichtung zum Auftragen viskoser Medien bestehend aus einem eine viskose Flüssigkeit enthaltenden Kunststoffbehältnis 1, wobei sich das Kunststoffbehältnis 1 einseitig zu einer offenen Spitze 2 verjüngt und wobei in der Mantelfläche 11 des Kunststoffbehältnisses 1 ein flexibler Abschnitt 4 vorhanden ist, der aus mehreren, übereinander angeordneten Falten 41 besteht,
**dadurch gekennzeichnet, dass**
an der der Spitze 2 gegenüber liegenden Fläche eine weitere Öffnung 5 vorhanden ist, die mit einem porösen Kopf 51 verschlossen ist.

2. Vorrichtung nach Anspruch 1, **dadurch gekennzeichnet, dass** der Kopf 51 aus einem Sinterwerkstoff besteht, der durch Kompression von Kunststoffpartikeln oder einem offenzelligen Schaum hergestellt wird und eventuell von einem Gewebe überzogen ist.

3. Vorrichtung nach den Ansprüchen 1 und 2, **dadurch gekennzeichnet, dass** die Porosität des Werkstoffs, aus dem der Kopf 51 besteht, zwischen 10 µm und 500 µm liegt, insbesondere zwischen 10 µm und 200 µm.

4. Vorrichtung nach Anspruch 1, **dadurch gekennzeichnet, dass** die Wandstärke des Kunststoffbehältnisses 1 1 bis 4,5 mm beträgt.

5. Vorrichtung nach Anspruch 1, **dadurch gekennzeichnet, dass** das Kunststoffbehältnis 1 2 bis 7, insbesondere 5 übereinander angeordnete Falten aufweist.

6. Vorrichtung nach Anspruch 1, **dadurch gekennzeichnet, dass** es sich bei der zu verteilenden Flüssigkeit um einen Flüssigkleber handelt.

## Claims

1. Device for applying viscous media, composed of a plastic container 1 which contains a viscous liquid, the plastic container 1 tapering at one end to form an open tip 2, and there being, in the casing surface 11 of the plastic container 1, a flexible section 4 which is composed of a plurality of folds 41 which are arranged one on top of the other,
**characterized in that**
there is a further opening 5 on the surface lying opposite the tip 2, [lacuna] is closed off with a porous head 51.

2. Device according to Claim 1, **characterized in that** the head 51 is composed of a sintered material which is manufactured by compressing plastic particles or an open-celled foam and is possibly coated with a fabric.

3. Device according to Claims 1 and 2, **characterized in that** the porosity of the material from which the head 51 is composed is between 10 µm and 500 µm, in particular between 10 µm and 200 µm.

4. Device according to Claim 1, **characterized in that** the thickness of the wall of the plastic container 1 is 1 to 4.5 mm.

5. Device according to Claim 1, **characterized in that** the plastic container 1 has 2 to 7, in particular 5, folds which are arranged one on top of the other.

6. Device according to Claim 1, **characterized in that** the liquid to be distributed is a liquid adhesive.

## Revendications

1. Dispositif pour appliquer des agents visqueux, constitué d'un conteneur en matériau synthétique 1 contenant un liquide visqueux, le conteneur en matériau synthétique 1 se rétrécissant d'un côté en une pointe ouverte 2 et une section souple 4 étant présente dans la surface enveloppante 11 du conteneur en matériau synthétique 1, constituée de plusieurs plis 41 disposés l'un au-dessus de l'autre, **caractérisé en ce qu'**une autre ouverture 5 existe au niveau de la surface opposée à la pointe 2, fermée par une tête poreuse 51.

2. Dispositif selon la revendication 1, **caractérisé en ce que** la tête 51 est constituée d'un matériau fritté, qui est réalisé par compression de particules en matériau synthétique ou d'une mousse à pores ouverts, et est éventuellement recouverte par un tissu.

3. Dispositif selon les revendications 1 et 2, **caractérisé en ce que** la porosité du matériau constituant la tête 51 est située entre 10 µm et 500 µm, en particulier entre 10 µm et 200 µm.

4. Dispositif selon la revendication 1, **caractérisé en ce que** l'épaisseur de la paroi du conteneur en matériau synthétique 1 est de 1 à 4,5 mm.

5. Dispositif selon la revendication 1, **caractérisé en ce que** le conteneur en matériau synthétique 1 présente 2 à 7, en particulier 5 plis disposés l'un au-dessus de l'autre.

6. Dispositif selon la revendication 1, **caractérisé en ce qu'**il s'agit pour le liquide à répartir d'un adhésif liquide.
